# EUROPÄISCHE PATENTSCHRIFT

(11) **EP 2 508 356 B1**
(45) Veröffentlichungstag und Bekanntmachung des Hinweises auf die Patenterteilung: **04.11.2015**
(21) Anmeldenummer: 12161649.4
(22) Anmeldetag: 28.03.2012
(51) Int. Cl.: B42D 1/08

(54) **Buch mit Festeinband**
Book with hard cover
Livre à couverture rigide

(30) Priorität: 08.04.2011 DE 202011005065 U
(43) Veröffentlichungstag der Anmeldung: 10.10.2012
(73) Patentinhaber: Schmidkonz, Peter, 93149 Nittenau (DE)
(72) Erfinder: Schmidkonz, Peter, 93149 Nittenau (DE)
(74) Vertreter: Graf Glück Kritzenberger

(56) Entgegenhaltungen:
- FR-A- 728 365
- GB-A- 1 276 088
- US-A- 2 284 312

## Beschreibung

Die Erfindung betrifft ein Buch mit einem Festeinband gemäß dem Oberbegriff des Patentanspruches 1.

Bücher mit Festeinband, oft auch als "hardcover"- Bücher bezeichnet sind hinlänglich bekannt und in vielen verschiedenen Ausführungsformen auf dem Buchmarkt erhältlich.

Grundsätzlich besteht ein derartiges Buch aus einem Buchblock und einem Festeinband, wobei sich der Festeinband wiederum aus zwei steifen Einbanddeckeln und einem die Einbanddeckel verbindenden Buchrückenelement zusammensetzt. Die Kanten der Einbanddeckel ragen über den Buchblock hinaus, sodass der Schnitt des Buchblocks durch die überstehenden Kanten der Einbanddeckel geschützt ist. Vor allem bei hochwertigen Büchern, insbesondere aber bei Fotobüchern, die auf individuellen Kundenwunsch gefertigt werden, spielt die Festigkeit bzw. Steifheit der Einbanddeckel sowie die Art der flexiblen Verbindung der Einbanddeckel mit dem Buchrückenelement für die Stabilität des Buches eine wesentliche Rolle. Ebenso ist das zur Herstellung des Festeinbandes verwendete Material in Bezug auf das Gesamtdesign des Buches von Bedeutung.

Neben einer verbesserten Stabilität kann die Wahl der Verbindungsart von Einbanddeckeln und Buchrückenelement beispielsweise auch das Aufschlagen bzw. Öffnen des Buches erleichtern und das Wölbungsverhalten der einzelnen Seiten des Buckblockes im aufgeschlagenen Zustand des Buches beeinflussen. Beispielsweise werden zum Zwecke eines erleichterten Aufschlagens bzw. zum Zwecke eines besseren "Offenhaltens" des aufgeschlagenen Buches, scharnierartige Verbindungen zwischen Einbanddeckeln und Buchrückenelement verwendet.

So beschreibt die DE 200 13 441 U1 zum Beispiel ein Fotoalbum mit einem mehrteiligen Einband aus Holz, wobei die Einbanddeckel scharnierartig mit dem Rückenelement verbunden sind. Am Rückenelement sowie an den Einbanddeckeln des offenbarten Fotoalbums sind wechselseitig Scharniere bildende Hohlkörper befestigt, die zahnend ineinander greifen. Ein die Hohlkörper durchsetzender Verbindungsstift bildet dabei jeweils gleichzeitig die Schwenkachse. Über einen mehrteiligen, am Rückenelement befestigten Halter kann mindestens ein Bildträger flexibel befestigt werden.

Ebenso beschreibt die DE 77 38 110 U1 ein Album, bei dem ein fester Vorder- und Rückdeckel und einzelne Nutzblätter mit Scharnierbändern, bestehend aus Scharniergliedern durch die Verbindungsstifte eingefügt sind, miteinander verbunden sind. Die Scharnierglieder der einzelnen Nutzblätter des offenbarten Albums sind dabei alternierend versetzt, so dass eingefügte Verbindungsstifte jeweils die Scharnierglieder eines Nutzblattes mit denen eines weiteren Nutzblattes verbinden. Zugleich verbinden eingefügte Verbindungsstifte die Scharnierglieder eines Nutzblattes mit den Gegenscharniergliedern des entsprechenden Deckels.

Ferner ist aus der DE 299 18 698 U1 beispielsweise ein Buch mit Umschlagseiten aus Holz bekannt, bei dem die Umschlagseiten durch ein Scharnier mit mindestens drei Scharnierösen aus Holz miteinander verbunden sind. Bei dem offenbarten Buch handelt es sich um ein Buch, das vollständig aus Holz gefertigt ist.

Dokument GB-A-1276088 offenbart ein Buch mit einem doppelgelenkigen Filmscharnier.

Nachteilig weisen die aus dem genannten Stand der Technik bekannten Bücher bzw. Alben Festeinbände ein schlechtes Aufschlageverhalten auf, insbesondere können diese nicht eben aufgeschlagen werden. Es gibt daher weiterhin Bedarf für Bücher mit Festeinband, bei denen die festen Einbanddeckel über geeignete scharnierartige Verbindungen mit dem Buchrückenelement derart verbunden sind, dass diese ein verbessertes Aufschlageverhalten aufweisen.

Ausgehend hiervon liegt der Erfindung die Aufgabe zugrunde, ein Buch mit Festeinband zur Verfügung zu stellen, bei dem die steifen Einbanddeckel derart an das Buchrückenelement angelenkt sind, dass ein vergrößerter Öffnungswinkel möglich ist und die einzelnen Seiten des Buchblocks in einem aufgeklappten, geöffneten Zustand des Buches eine äußerst geringe Aufwölbung aufweisen. Die Aufgabe wird ausgehend vom Oberbegriff des Patentanspruches 1 und dessen kennzeichnende Merkmale gelöst.

Die Erfindung umfasst ein Buch mit einem mehrteiligen Festeinband und einem Buchblock, wobei der mehrteilige Festeinband zumindest einen vorderen und hinteren Einbanddeckel und ein den vorderen und hinteren Einbanddeckel flexibel verbindendes Buchrückenelement aufweist. Die Erfindung zeichnet sich insbesondere dadurch aus, dass der vordere und der hintere Einbanddeckel jeweils über zumindest ein Doppelgelenkscharnier gelenkig mit dem Buchrückenelement verbunden ist.

Besonders vorteilhaft ist aufgrund der erfindungsgemäßen Anlenkung des vorderen und/oder hinteren Einbanddeckels am Buchrückenelement über Doppelgelenkscharniere ein Verschwenken der Einbanddeckel relativ zum Buchrückenelement mit einem vergrößerten Schwenkwinkel möglich. Der Buchblock des erfindungsgemäßen Buches ist lediglich mit dem vorderen und hinteren Einbanddeckel fest verbunden, insbesondere verklebt. Es ist keine Verklebung des Buchblocks mit dem Buchrückenelement vorgesehen. Beim Aufschlagen des erfindungsgemäßen Buches können der vordere und/oder der hintere Einbanddeckel so ausgeschwenkt werden, dass das Buch mit einem 180° erreichenden oder darüber hinausgehenden Öffnungswinkel aufgeschlagen werden kann. Vorteilhaft kann aufgrund einer mit dem vergrößerten Öffnungswinkel einhergehenden Anhebung bzw. Wölbung des Buchblockrückens eine unerwünschte Aufwölbung der einzelnen Seiten des Buchblocks vermindert werden.

Gemäß einer bevorzugten Ausführungsform der vorliegenden Erfindung sind der vordere und/oder der hintere Einbanddeckel jeweils über zumindest zwei Doppelgelenkscharniere, vorzugsweise drei oder vier Doppelgelenkscharniere gelenkig mit dem Buchrückenelement verbunden. Durch die Verwendung mehrerer Doppelgelenkscharniere kann sowohl die Stabilität der Verbindung zwischen den Einbanddeckeln und dem Buchrückenelement erhöht werden wie auch das Gesamtdesign des Buches an vorgegebene Ansprüche oder Kundenwünsche angepasst werden.

Besondere Vorteile ergeben sich, wenn das Doppelgelenkscharnier einen über einen Verbindungsabschnitt miteinander verbundenen und entlang einer Schnittebene angeordneten ersten und zweiten Scharnierabschnitt aufweist. Der erste Scharnierabschnitt ist dabei bevorzugt mittels eines ersten, um eine erste Schwenkachse schwenkbaren Scharnierstiftes mit dem Buchrückenelement verbunden und der zweite Scharnierabschnitt ist mittels eines zweiten, um eine zweite Schwenkachse schwenkbaren Scharnierstiftes mit dem vorderen oder hinteren Einbanddeckel verbunden. Die Scharnierstifte stellen somit bildlich gesehen näherungsweise die Schwenkachsen dar, welche im Wesentlichen in der Schnittebene des Doppelgelenkscharniers aufgenommen sind. Die zur Verbindung der Doppelgelenkscharniere mit den Einbanddeckeln bzw. mit dem Buchrückenelement vorgesehenen Scharnierstifte stehen einerseits mit den einzelnen Scharnierabschnitten und andererseits mit den Einbanddeckeln bzw. mit dem Buchrückenelement in Eingriff.

Die Einbanddeckel und das Buchrückenelement weisen dazu bevorzugt an den Längskanten Ausnehmungen und Scharnierösen auf. Zur Aufnahme der Doppelgelenkscharniere sind die Ausnehmungen der vorderen bzw. hinteren Einbanddeckel gegenüberliegend zu den Ausnehmungen des Buchrückenelementes angeordnet. Dadurch wird im Wesentlichen ein Aufnahmeraum für die Doppelgelenkscharniere ausgebildet. Die Scharnierösen der Einbanddeckel und des Buchrückenelementes sind jeweils mit einer Bohrung versehen, in die die Scharnierstifte eingreifen. Die Scharnierstifte sind vorzugsweise aus Holz hergestellt, können aber auch aus Kunststoff oder Metall gefertigt sein.

Besonders bevorzugt ist der den ersten und zweiten Scharnierabschnitt verbindende Verbindungsabschnitt des Doppelgelenkscharniers derart ausgebildet, dass auf zumindest einer oberen Seite des Doppelgelenkscharniers eine Einkerbung zwischen erstem und zweitem Scharnierabschnitt vorgesehen ist. Die die Einkerbung aufweisende obere Seite des Doppelgelenkscharniers ist bezogen auf das Buch bzw. den Festeinband bevorzugt nach außen gerichtet. Beim Öffnen des Buches durch Verschwenken der Einbanddeckel relativ zum Buchrückenelement um die zwei Schwenkachsen würde eine glatte Oberfläche der Doppelgelenkscharniere an den parallel zur Schwenkachse verlaufenden Kanten der Ausnehmungen anschlagen. Das Aufschlagen bzw. Öffnen des Buches würde an diesem Anschlagspunkt an eine Grenze stoßen. Dieser Anschlag kann jedoch aufgrund der Einkerbung auf zumindest der oberen Seite der Doppelgelenkscharniere verhindert werden, wodurch zu einem vergrößerten Öffnungswinkel für das Buch verholfen wird.

Besonders bevorzugt verlaufen in einem aufgeklappten Zustand des Buches eine Ebene des vorderen Einbanddeckels und/oder eine Ebene des hinteren Einbanddeckels zu einer Ebene des Buchrückenelementes im Wesentlichen parallel oder die Ebenen des vorderen und/oder hinteren Einbanddeckels laufen in einem näherungsweise stumpfen Winkel auf die Ebene des Buchrückenelementes zu. Wie bereits erwähnt ist der Buchblock nicht mit dem Buchrückenelement sondern lediglich mit dem vorderen und hinteren Einbanddeckel verklebt. Die Verklebung des Buchblocks mit dem Festeinband ist bevorzugt so ausgeführt, dass sowohl während des Aufschlagens des Buches als auch im vollständig aufgeschlagenen Zustand jeder Einbanddeckel das Buchrückenelement abschnittsweise überlappt. Die Ebene des Buchrückenelementes stellt somit eine unterste, auf einem Tisch oder einer anderen Unterlage aufliegende Ebene dar. Die Ebenen der Einbanddeckel verlaufen, ausgehend davon oberhalb der Ebene des Buchrückenelementes, sie sind also versetzt zur Ebene des Buchrückenelementes. Bei einem endgültigen Öffnungswinkel des Buches von 180° verlaufen die Ebenen der Einbanddeckel im Wesentlichen parallel zur Ebene des Buchrückenelementes, wobei die Ebene des vorderen Einbanddeckels und die Ebene des hinteren Einbanddeckels in einer gemeinsamen Ebene zusammenfallen. Bei einem über 180° hinausgehenden Öffnungswinkel hingegen laufen die Ebenen der Einbanddeckel in einem stumpfen Winkel auf die Ebene des Buchrückenelementes zu.

Ganz besondere Vorteile ergeben sich darüber hinaus dadurch, dass in einem aufgeklappten Zustand des Buches die die Schwenkachsen aufnehmende Schnittebene des Doppelgelenkscharniers sowohl mit der Ebene des Buchrückenelementes wie auch mit der Ebene des vorderen Einbanddeckels und/oder der Ebene des hinteren Einbanddeckels einen spitzen Winkel einschließt. Wie bereits erwähnt, ist die im aufgeklappten Zustand des Buches überlappende Anordnung der einzelnen Elemente des Festeinbandes, welche letztlich durch die entsprechende Befestigung des Buchblocks im Festeinband bedingt wird, besonders vorteilhaft. Bei einem vorgegebenen Maße an Überlappung verläuft die die Schwenkachsen aufnehmende Schnittebene des Doppelgelenkscharniers zu den Ebenen der Einbanddeckel bzw. des Buchrückenelementes in einer vom rechten Winkel abweichenden Ausrichtung. Dies begünstigt zusätzlich das Aufschlageverhalten des Buches. Durch die Einhaltung des spitzen Winkels zwischen der die Schwenkachsen aufnehmenden Schnittebene der Doppelgelenkscharniere und den Ebenen der Einbanddeckel bzw. des Buchrückenelementes wird der Buchblockrücken derart in die Höhe gedrückt bzw. ausgewölbt, dass die einzelnen Seiten des Buchblocks im Wesentlichen flach und glatt vor dem Betrachter liegen, was zu einer deutlichen Erleichterung beim Betrachten oder Lesen des Inhaltes führt.

Gemäß einer bevorzugten Ausführungsform der vorliegenden Erfindung sind der vordere Einbanddeckel und/oder der hintere Einbanddeckel und/oder das Buchrückenelement aus einem festen Material, vorzugsweise aus Holz hergestellt. Ein sehr hochwertiger Eindruck lässt sich dadurch gewinnen, dass der Festeinband vollständig aus Holz hergestellt ist, das heißt, die Doppelgelenkscharniere sind bevorzugt ebenfalls aus Holz gefertigt. Durch Verwendung edler Holzarten, eventuell auch durch Kombination verschiedener Holzarten kann ein insgesamt edles und ansprechendes Design erzielt werden. Alternativ können zur Herstellung des Festeinbandes jedoch auch andere Materialien, wie zum Beispiel Metall, Kunststoff oder ein Holzfaserwerkstoff verwendet werden.

Der vordere und hintere Einbanddeckel können beispielsweise ein- oder mehrteilig ausgebildet sein, wodurch sich weitere Design-Möglichkeiten ergeben. Zudem ist denkbar, dass zumindest teilweise auf den Einbanddeckeln sowie dem Buchrückelement Verzierungen, beispielsweise Schnitzereien, Gravuren oder Einlegearbeiten vorgesehen werden. Als Einlegearbeiten können beispielsweise Objekte oder Elemente aus hochwertigen Materialien, beispielsweise Edelmetallen oder Steine und Edelsteine eingearbeitet werden. Alternativ oder zusätzlich kann der Festeinband zumindest teilweise mit Leder oder Stoff bezogen sein.

Die Erfindung umfasst auch einen mehrteiligen Festeinband zur Herstellung eines erfindungsgemäßen Buches umfassend zumindest einen vorderen und hinteren Einbanddeckel und ein den vorderen und hinteren Einbanddeckel flexibel verbindendes Buchrückenelement. Der mehrteilige Festeinband zeichnet sich insbesondere dadurch aus, dass der vordere und/oder der hintere Einbanddeckel jeweils über zumindest ein Doppelgelenkscharnier gelenkig mit dem Buchrückenelement verbunden ist.

Bevorzugt fallen in einem aufgeklappten Zustand des erfindungsgemäßen Festeinbandes eine Ebene des vorderen Einbanddeckels und eine Ebene des hinteren Einbanddeckels sowie eine Ebene des Buchrückenelementes in einer gemeinsamen Ebene zusammen, wobei die Schnittebene des Doppelgelenkscharniers ebenfalls in der gemeinsamen Ebene verläuft. Besondere Vorteile ergeben sich zudem, wenn bei dem erfindungsgemäßen Festeinband der vordere und/oder hintere Einbanddeckel relativ zum Buchrückenelement mittels der Doppelgelenkscharniere um einen Schwenkwinkel von mehr als 180°, bevorzugt um einen Schwenkwinkel von näherungsweise 360° verschwenkbar ist.

Die Erfindung soll nachfolgend anhand von Ausführungsbeispielen im Zusammenhang mit den Figuren näher erläutert werden. Zudem ergeben sich Weiterbildungen, Vorteile und Anwendungsmöglichkeiten der Erfindung auch aus der nachfolgenden Beschreibung der Ausführungsbeispiele und aus den Figuren.

Es wird aber ausdrücklich darauf hingewiesen, dass die Erfindung keinesfalls auf die angegebenen Beispiele beschränkt sein soll. Es zeigen
- Fig. 1: in perspektivischer Darstellung ein erfindungsgemäßes Buch mit einem Festeinband in einem geschlossenen Zustand,
- Fig. 2a: eine perspektivische Darstellung eines Doppelgelenkscharniers,
- Fig. 2b: einen schematischen Querschnitt durch ein Doppelgelenkscharnier,
- Fig. 3: in schematischer Darstellung eine stirnseitige Ansicht des erfindungsgemäßen Buches in einem aufgeklappten Zustand,
- Fig. 4: eine Draufsicht auf die Innenseite eines vollständig aufgeklappten erfindungsgemäßen Festeinbandes und
- Fig. 5: eine stirnseitige Ansicht des erfindungsgemäßen Festeinbandes der Figur 4.

Die Figur 1 zeigt in perspektivischer Darstellung ein erfindungsgemäßes Buch 1 in einem geschlossenen Zustand.

Das Buch 1 umfasst zumindest einen Buchblock 3 und einen mehrteiligen Festeinband 2, welcher wiederum aus einem vorderen Einbanddeckel 2.1, einem hinteren Einbanddeckel 2.2 und einem die beiden Einbanddeckel 2.1, 2.2 flexibel miteinander verbindenden Buchrückenelement 2.3 besteht.

Erfindungsgemäß sind der vordere und hintere Einbanddeckel 2.1, 2.2 über zumindest ein Doppelgelenkscharnier 4 gelenkig mit dem Buchrückenelement 2.3 verbunden. Im dargestellten Beispiel sind zur gelenkigen Verbindung von vorderem bzw. hinterem Einbanddeckel 2.1, 2.2 mit dem Buchrückenelement 2.3 jeweils vier Doppelgelenkscharniere 4 regelmäßig voneinander beabstandet angeordnet.

Zum Öffnen des Buches 1 bzw. zum Aufklappen sind der vordere und der hintere Einbanddeckel 2.1, 2.2 relativ zum Buchrückenelement 2.3 jeweils entlang zweier Schwenkachsen SA1, SA2 verschwenkbar, wobei die Schwenkachsen im Wesentlichen parallel zur Längsachse LA des Buchrückenelementes 2.3 verlaufen.

Die im Wesentlichen rechteckförmig ausgebildeten Einbanddeckel 2.1, 2.2 weisen an den am Buchrückenelement 2.3 angelenkten Kanten Ausnehmungen 7 und Scharnierösen 7' auf. Das Buchrückenelement 2.3 weist ebenfalls an den beiden Längskanten, an die die Einbanddeckel 2.1, 2.2 angelenkt sind, jeweils Ausnehmungen 8 und Scharnierösen 8' auf. Zur Aufnahme der Doppelgelenkscharniere 4 sind die Ausnehmungen 7, 8 am Buchrückenelement 2.3 und an den Einbanddeckeln 2.1, 2.2 sich gegenüberliegend angeordnet und bilden so einen Aufnahmeraum für die Doppelgelenkscharniere 4. Jede Scharnieröse 7', 8' ist jeweils mit einer Bohrung zur Aufnahme eines Scharnierstiftes 5, 6 (siehe Figur 2) versehen, wobei die Bohrung im Wesentlichen parallel zu der entsprechenden angelenkten Kante verläuft.

In der Figur 2a ist ein Doppelgelenkscharnier 4 perspektivisch, in der Figur 2b im Querschnitt dargestellt. Das Doppelgelenkscharnier 4 zur erfindungsgemäßen gelenkigen Verbindung der Einbanddeckel 2.1, 2.2 mit dem Buchrückenelement 2.3 weist einen ersten und einen zweiten über einen Verbindungsabschnitt 4.3 miteinander verbundenen Scharnierabschnitt 4.1, 4.2 auf. Der erste Scharnierabschnitt 4.1 kann mittels eines ersten Scharnierstiftes 5 um eine erste Schwenkachse SA1 verschwenkbar mit dem Buchrückenelement 2.3 verbunden werden und der zweite Scharnierabschnitt 4.2 kann mittels eines zweiten Scharnierstiftes 6 um eine zweite Schwenkachse SA2 verschwenkbar mit einem vorderen oder hinteren Einbanddeckel 2.1, 2.2 verbunden werden. Die beiden Schwenkachsen SA1, SA2 sind im Wesentlichen von einer Schnittebene SE des Doppelgelenkscharniers aufgenommen.

Der den ersten und zweiten Scharnierabschnitt 4.1, 4.2 verbindende Verbindungsabschnitt 4.3 ist vorzugsweise derart ausgebildet, dass auf zumindest einer oberen Seite 4' des Doppelgelenkscharniers 4 eine Einkerbung 9 zwischen erstem und zweitem Scharnierabschnitt 4.1, 4.2 vorgesehen ist. Im dargestellten Beispiel bildet der Verbindungsabschnitt 4.3 zusammen mit den Scharnierabschnitten 4.1, 4.2 auf einer unteren Seite 4" des Doppelgelenkscharniers 4 eine näherungsweise parallel zur Schnittebene SE verlaufende durchgehende, ebene und glatte Oberfläche aus.

Im erfindungsgemäßen Buch 1 sind die Doppelgelenkscharniere 4 derart in den Ausnehmungen 7, 8 der Einbanddeckel 2.1, 2.2 und des Buchrückenelementes 2.3 angeordnet, dass die Scharnierstifte 5, 6 mit den dafür vorgesehenen Bohrungen der Scharnierösen 7', 8' in Eingriff stehen. Die erste Schwenkachse SA1 erstreckt sich dabei näherungsweise entlang der Längskanten des Buchrückenelementes 2.3 und die zweite Schwenkachse SA2 erstreckt sich näherungsweise entlang der angelenkten Kanten des vorderen bzw. hinteren Einbanddeckels 2.1, 2.2. Beide Schwenkachsen verlaufen im Wesentlichen parallel zur Längsachse LA des Buchrückenelementes 2.3. Die die Einkerbung 9 aufweisende obere Seite 4' des Doppelgelenkscharniers 4 ist bezogen auf das Buch 1 bzw. den Festeinband 2 bevorzugt nach außen gerichtet.

In der Figur 3 ist eine stirnseitige Ansicht eines aufgeklappten, erfindungsgemäßen Buches 1 schematisch dargestellt. Der aus mehreren Einzelblättern bestehende Buchblock 3, dessen Einzelblätter in einem Buchblockrücken 10 miteinander verklebt sind, ist von dem mehrteiligen Festeinband 2 aufgenommen und mit diesem fest verbunden. Dabei ist der Buchblock 3 lediglich mit dem vorderen und hinteren Einbanddeckel 2.1, 2.2 fest verklebt, das Buchrückenelement 2.3 des Festeinbandes 2 ist nicht mit dem Buchblock 3 verbunden. Der Buchblockrücken 10 liegt dementsprechend in einem unverbundenen Zustand vor. Der Buchblock 3 kann beispielsweise über einen äußeren, im Vergleich zu den einzelnen Seiten des Buchblockes 3 verstärkten Bogen an den Einbanddeckeln 2.1, 2.2 befestigt sein. Ebenso können beispielsweise so genannte Fälzelstreifen zur Verklebung des Buchblockes 3 mit den Einbanddeckeln 2.1, 2.2 verwendet werden.

Die feste Verbindung zwischen Buchblock 3 und Festeinband 2 ist derart ausgebildet, dass in einem vollständig aufgeschlagenen bzw. aufgeklappten Zustand des Buches 1 die Ebenen E', E" des vorderen und hinteren Einbanddeckels 2.1, 2.2 und die Ebene E"' des Buchrückenelementes versetzt zueinander sind. Ausgehend von einem auf einem Tisch oder einer anderen Auflagefläche aufliegenden, aufgeschlagenen Buch heißt das, dass die Ebene E'" des Buchrückenelementes 2.3 unterhalb der Ebenen E', E" des vorderen und hinteren Einbanddeckels 2.1, 2.2 verläuft.

Beim Aufklappen des Buches 1, nämlich durch Schwenken des vorderen und hinteren Einbanddeckels 2.1, 2.2 um die jeweils zwei Schwenkachsen SA1, SA2 bleiben die Einbanddeckel 2.1, 2.2 relativ zum Buchrückenelement 2.3 so angeordnet, dass sie in dem Bereich der scharnierartigen Anlenkung noch überlappen, also nicht nebeneinander zu liegen kommen. Zugleich nimmt jedes Doppelgelenkscharnier 4 dabei eine Stellung ein, in der die Schnittebene SE jeweils einen spitzen Winkel α mit der Ebene E'" des Buchrückenelementes und einen spitzen Winkel α' mit der Ebene E' des vorderen Einbanddeckels 2.1 bzw. mit der Ebene E" des hinteren Einbanddeckels 2.2 einschließt. Aufgrund der erfindungsgemäßen Verbindung der einzelnen Elemente des Festeinbandes 2 mit Doppelgelenkscharnieren 4 und aufgrund der beschriebenen Anordnung der Elemente des Festeinbandes 2 zueinander, ist es möglich, die Einbanddeckel 2.1, 2.2 mit einem vergrößerten Schwenkwinkel auszuschwenken, so dass wie bei dem dargestellten Ausführungsbeispiel des erfindungsgemäßen Buches 1 die Ebenen E', E" des vorderen und hinteren Einbanddeckels 2.1, 2.2 in einem näherungsweise stumpfen Winkel auf die Ebene E'" des Buchrückenelementes 2.3 zulaufen.

Dieses oben beschriebene erweiterte Ausschwenken bzw. Aufklappen der Einbanddeckel 2.1, 2.2 wird zusätzlich unterstützt durch die besondere Ausbildung der Doppelgelenkscharniere 4 mit Einkerbung 9 (siehe Figuren 2a, 2b). Durch die an der bezogen auf das Buch bzw. den Festeinband bevorzugt nach außen gerichteten Einkerbung 9 wird ein vorzeitiger Anschlag verhindert. Beim Öffnen des Buches 1 durch Verschwenken der Einbanddeckel 2.1, 2.2 relativ zum Buchrückenelement 2.3 um die zwei Schwenkachsen SA1, SA2 würde eine glatte Oberfläche des Doppelgelenkscharniers 4 an den parallel zur Schwenkachse SA1, SA2 verlaufenden Kanten der Ausnehmungen 7 der Einbanddeckel 2.1, 2.2 anschlagen. Das Aufschlagen bzw. Öffnen des Buches 1 würde an diesem Anschlagspunkt an eine Grenze stoßen, der Anschlag kann jedoch aufgrund der Einkerbung 9 auf der oberen Seite 4' des Doppelgelenkscharniers 4 verhindert werden. Durch die spezielle Anordnung der Doppelgelenkscharniere 4 und das damit mögliche weite Öffnen des Buches 1 wird der Buchblockrücken 10 beim Aufklappen des Buches 1 vom Buchrückenelement 2.3 weg nach oben gewölbt. Mit der Wölbung nimmt der Buchblockrücken 10 beispielsweise die Form eines Bogens, insbesondere eines parabelförmigen Bogens ein, wobei in nächster Näherung ein Scheitelabschnitt des Bogens einen vergrößerten, vorgegebenen Abstand d zum Buchrückenelement 2.3 aufweist. Die Wölbung bringt den ganz besonderen Vorteil mit sich, dass die Einzelblätter bzw. die einzelnen Seiten des Buchblockes 3 kaum oder gar nicht aufgewölbt sind und die Seiten des aufgeschlagenen Buches 1 glatt vor seinem Betrachter liegen. Es versteht sich von selbst, dass dies eine erhebliche Erleichterung beim Betrachten oder Lesen des Inhaltes der Seiten darstellt und zugleich ein selbständiges Zuklappen bzw. Umblättern der aufgewölbten Seiten damit verhindert wird.

Die Figur 4 zeigt eine Draufsicht auf die Innenseite eines aufgeklappten erfindungsgemäßen Festeinbandes 2. Der mehrteilige Festeinband 2 umfasst einen vorderen Einbanddeckel 2.1, einen hinteren Einbanddeckel 2.2 und einen die beiden Einbanddeckel 2.1, 2.2 flexibel miteinander verbindenden Buchrückenelement 2.3, wobei der vordere und hintere Einbanddeckel 2.1, 2.2 über jeweils vier Doppelgelenkscharniere 4 gelenkig mit dem Buchrückenelement 2.3 verbunden sind.

Die Doppelgelenkscharniere 4 erscheinen in der dargestellten Draufsicht als flächig glatte und ebene Elemente, da sie in Draufsicht auf ihre untere Seite 4" zu sehen sind (vgl. Figuren 2a, 2b). Aufgrund der Doppelgelenkscharniere 4 kann jeder Einbanddeckel 2.1, 2.2 relativ zum Buchrückenelement 2.3 um zwei Schwenkachsen SA1, SA2 verschwenkt werden. Wie es besonders in der stirnseitigen Ansicht des Festeinbandes 2 in der Figur 5 angedeutet ist, sind die Einbanddeckel 2.1, 2.2 relativ zum Buchrückenelement 2.3 um einen Schwenkwinkel γvon mehr als 180°, bevorzugt um einen Schwenkwinkel γvon näherungsweise 360° verschwenkbar.

In dem in der Figur 5 dargestellten aufgeklappten Zustand des Festeinbandes 2 fallen die Ebene E' des vorderen Einbanddeckels 2.1 und die Ebene E" des hinteren Einbanddeckels 2.2 sowie die Ebene E"' des Buchrückenelementes 2.3 in einer gemeinsamen Ebene E zusammen. Die Schnittebenen SE der Doppelgelenkscharniere 4 liegen ebenfalls in der gemeinsamen Ebene E, in welcher auch die Schwenkachsen SA1 und SA2 aufgenommen sind.

Die Erfindung wurde voranstehend an einem Ausführungsbeispiel beschrieben. Es versteht sich, dass zahlreiche Modifikationen und Änderungen der Erfindung möglich sind, die Unter den Ansprüchen fallen.

### Bezugszeichenliste

- 1: Buch
- 2: Festeinband
- 2.1: vorderer Einbanddeckel
- 2.2: hinterer Einbanddeckel
- 2.3: Buchrückenelement
- 3: Buchblock
- 4: Doppelgelenkscharnier
- 4.1, 4.2: erster, zweiter Scharnierabschnitt
- 4.3: Verbindungsabschnitt
- 4', 4": obere, untere Seite des Doppelgelenkscharniers
- 5: erster Scharnierstift
- 6: zweiter Scharnierstift
- 7: Ausnehmung im vorderen bzw. hinteren Einbanddeckel
- 7': Scharnieröse im vorderen bzw. hinteren Einbanddeckel
- 8: Ausnehmung im Buchrückenelement
- 8': Scharnieröse im Buchrückenelement
- 9: Einkerbung
- 10: Buchblockrücken

- d: Abstand
- E: Ebene
- E': Ebene des vorderen Einbanddeckels
- E": Ebene des hinteren Einbanddeckels
- E"': Ebene des Buchrückenelementes
- SA1: erste Schwenkachse
- SA2: zweite Schwenkachse
- SE: Schnittebene
- α, α': spitzer Winkel
- γ: Schwenkwinkel

## Patentansprüche

1. Buch (1) umfassend einen mehrteiligen Festeinband (2) und einen Buchblock (3), wobei der mehrteilige Festeinband (2) zumindest einen vorderen und hinteren Einbanddeckel (2.1, 2.2) und ein den vorderen und hinteren Einbanddeckel (2.1, 2.2) flexibel miteinander verbindendes Buchrückenelement (2.3) aufweist, **dadurch gekennzeichnet, dass** der vordere und der hintere Einbanddeckel (2.1, 2.2) jeweils über zumindest ein Doppelgelenkscharnier (4) gelenkig mit dem Buchrückenelement (2.3) verbunden ist.

2. Buch (1) nach Anspruch 1, **dadurch gekennzeichnet, dass** der vordere und der hintere Einbanddeckel (2.1, 2.2) jeweils über zumindest zwei Doppelgelenkscharniere (4) gelenkig mit dem Buchrückenelement (2.3) verbunden sind.

3. Buch (1) nach Anspruch 1 oder 2, **dadurch gekennzeichnet, dass** jedes Doppelgelenkscharnier (4) einen über einen Verbindungsabschnitt (4.3) miteinander verbundenen und entlang einer Schnittebene SE angeordneten ersten und zweiten Scharnierabschnitt (4.1, 4.2) aufweist.

4. Buch (1) nach einem der Ansprüche 1 bis 3, **dadurch gekennzeichnet, dass** der erste Scharnierabschnitt (4.1) mittels eines ersten, um eine erste Schwenkachse (SA1) schwenkbaren Scharnierstiftes (5) mit dem Buchrückenelement (2.3) verbunden ist und der zweite Scharnierabschnitt (4.2) mittels eines zweiten, um eine zweite Schwenkachse (SA2) schwenkbaren Scharnierstiftes (6) mit dem vorderen oder hinteren Einbanddeckel (2.1, 2.2) verbunden ist.

5. Buch (1) nach einem der vorhergehenden Ansprüche, **dadurch gekennzeichnet, dass** in einem aufgeklappten Zustand des Buches (1) eine Ebene (E') des vorderen Einbanddeckels (2.1) und eine Ebene (E") des hinteren Einbanddeckels (2.2) zu einer Ebene (E'") des Buchrückenelementes (2.3) im Wesentlichen parallel verlaufen oder dass die Ebenen (E', E") in einem näherungsweise stumpfen Winkel auf die Ebene (E"') des Buchrückenelementes (2.3) zulaufen.

6. Buch (1) nach einem der vorhergehenden Ansprüche, **dadurch gekennzeichnet, dass** in einem aufgeklappten Zustand des Buches (1) die Schnittebene (SE) des Doppelgelenkscharniers (4) mit der Ebene (E"') des Buchrückenelementes (2.3) einen spitzen Winkel (α) einschließt.

7. Buch (1) nach einem der vorhergehenden Ansprüche, **dadurch gekennzeichnet, dass** in einem aufgeklappten Zustand des Buches (1) die Schnittebene (SE) des Doppelgelenkscharniers (4) mit der Ebene (E') des vorderen Einbanddeckels (2.1) und der Ebene (E") des hinteren Einbanddeckels (2.2) einen spitzen Winkel (α') einschließt.

8. Buch (1) nach einem der vorhergehenden Ansprüche, **dadurch gekennzeichnet, dass** der vordere Einbanddeckel (2.1) und/oder der hintere Einbanddeckel (2.2) und/oder das Buchrückenelement (2.3) aus einem festen Material, vorzugsweise aus Holz oder Kunststoff hergestellt sind.

9. Buch (1) nach Anspruch 8, **dadurch gekennzeichnet, dass** die Doppelgelenkscharniere (4) aus Holz oder Kunststoff hergestellt sind.

10. Mehrteiliger Festeinband (2) zur Herstellung eines Buches gemäß den Ansprüchen 1 bis 8 umfassend zumindest einen vorderen und hinteren Einbanddeckel (2.1, 2.2) und ein den vorderen und hinteren Einbanddeckel (2.1, 2.2) flexibel verbindendes Buchrückenelement (2.3), **dadurch gekennzeichnet, dass** der vordere und der hintere Einbanddeckel (2.1, 2.2) jeweils über zumindest ein Doppelgelenkscharnier (4) gelenkig mit dem Buchrückenelement (2.3) verbunden ist.

11. Mehrteiliger Festeinband (2) nach Anspruch 10, **dadurch gekennzeichnet, dass** der vordere und der hintere Einbanddeckel (2.1, 2.2) jeweils über zwei, drei oder mehrere Doppelgelenkscharniere (4) gelenkig mit dem Buchrückenelement (2.3) verbunden ist.

12. Mehrteiliger Festeinband (2) nach Anspruch 10 oder 11, **dadurch gekennzeichnet, dass** in einem aufgeklappten Zustand des Festeinbandes (2) eine Ebene (E') des vorderen Einbanddeckels (2.1) und eine Ebene (E") des hinteren Einbanddeckels (2.2) sowie eine Ebene (E'") des Buchrückenelementes (2.3) in einer gemeinsamen Ebene (E) zusammenfallen und die Schnittebene (SE) der Doppelgelenkscharniere (4) ebenfalls in der gemeinsamen Ebene (E) verläuft.

13. Mehrteiliger Festeinband (2) nach einem der Ansprüche 10 bis 12, **dadurch gekennzeichnet, dass** der vordere und hintere Einbanddeckel (2.1, 2.2) relativ zum Buchrückenelement (2.3) mittels der Doppelgelenkscharniere (4) um einen Drehwinkel (y) von mehr als 180°, bevorzugt um einen Schwenkwinkel (γ) von näherungsweise 360° verschwenkbar ist.

## Claims

1. A book (1) comprising a multipart hardcover (2) and a book block (3), wherein the multipart hardcover (2) comprises at least one front and rear cover page (2.1, 2.2) and a book spine element (2.3) flexibly connecting the front and rear cover pages (2.1, 2.2) to one another, **characterized in that** each of the front and the rear cover page (2.1, 2.2) is hinged to the book spine element (2.3) by means of at least one double-jointed hinge (4).

2. The book (1) according to claim 1, **characterized in that** each of the front and the rear cover page (2.1, 2.2) is hinged to the book spine element (2.3) by means of at least two double-jointed hinges (4).

3. The book (1) according to claim 1 or 2, **characterized in that** each double-jointed hinge (4) comprises a first and a second hinge section (4.1, 4.2) interconnected by means of a connecting section (4.3) and arranged along a sectional plane SE.

4. The book (1) according to one of claims 1 to 3, **characterized in that** the first hinge section (4.1) is connected to the book spine element (2.3) by means of a first hinge pin (5) pivotable about a first pivoting axis (SA1) and the second hinge section (4.2) is connected to the front or the rear cover page (2.1, 2.2) by means of a second hinge pin (6) pivotable about a second pivoting axis (SA2).

5. The book (1) according to one of the preceding claims, **characterized in that** in an opened state of the book (1) a plane (E') of the front cover page (2.1) and a plane (E") of the rear cover page (2.2) extend essentially parallel to a plane (E"') of the book spine element (2.3) or the planes (E', E") extend toward the plane (E"') of the book spine element (2.3) at an approximately obtuse angle.

6. The book (1) according to one of the preceding claims, **characterized in that** in an opened state of the book (1) the sectional plane (SE) of the double-jointed hinge (4) and the plane (E"') of the book spine element (2.3)enclose a pointed angle (α).

7. The book (1) according to one of the preceding claims, **characterized in that** in an opened state of the book (1) the sectional plane (SE) of the double-jointed hinge (4) encloses an pointed angle (α') with the plane (E') of the front cover page (2.1) and the plane (E") of the rear cover page (2.2).

8. The book (1) according to one of the preceding claims, **characterized in that** the front cover page (2.1) and/or the rear cover page (2.2) and/or the book spine element (2.3) are made of a solid material, preferably of wood or plastic.

9. The book (1) according to claim 8, **characterized in that** the double-jointed hinges (4) are made of wood or plastic.

10. A multipart hardcover (2) for producing a book according to claims 1 to 8, comprising at least one front and rear cover page (2.1, 2.2) and a book spine element (2.3) flexibly connecting the front and rear cover pages (2.1, 2.2) to one another, **characterized in that** each of the front and the rear cover page (2.1, 2.2) is hinged to the book spine element (2.3) by means of at least one double-jointed hinge (4).

11. The multipart hardcover (2) according to claim 10, **characterized in that** each of the front and the rear cover page (2.1, 2.2) is hinged to the book spine element (2.3) by means of two, three or more double-jointed hinges (4).

12. The multipart hardcover (2) according to claim 10 or 11, **characterized in that** in an opened state of the hardcover (2) a plane (E') of the front cover page (2.1) and a plane (E") of the rear cover page (2.2), as well as a plane (E"') of the book spine element (2.3), fall in a common plane (E) and the sectional plane (SE) of the double-jointed hinges (4) also extends in the common plane (E).

13. The multipart hardcover (2) according to one of claims 10 to 12, **characterized in that** the front and the rear cover page (2.1, 2.2) can be pivoted relative to the book spine element (2.3) by a pivoting angle (γ) of more than 180°, preferably by a pivoting angle (γ) of approximately 360°, by means of the double-jointed hinges (4).

## Revendications

1. Livre (1) comprenant une reliure dure (2) en plusieurs parties et un bloc de livre (3), la reliure dure (2) en plusieurs parties comportant au moins une couverture (2.1, 2.2) avant et arrière et un élément (2.3) formant dos de livre, reliant souplement l'une à l'autre la couverture (2.1, 2.2) avant et arrière, **caractérisé en ce que** la couverture (2.1, 2.2) avant et arrière est chacune reliée de manière articulée avec l'élément (2.3) formant dos de livre par l'intermédiaire d'au moins une charnière (4) à double articulation.

2. Livre (1) selon la revendication 1, **caractérisé en ce que** la couverture (2.1, 2.2) avant et arrière sont reliées chacune de manière articulée avec l'élément (2.3) formant dos de livre par l'intermédiaire d'au moins deux charnières (4) à double articulation.

3. Livre (1) selon la revendication 1 ou 2, **caractérisé en ce que** chaque charnière (4) à double articulation comporte une première et une deuxième partie (4.1, 4.2) de charnière reliées l'une à l'autre par l'intermédiaire d'une partie de liaison (4.3) et placées le long d'un plan de coupe SE.

4. Livre (1) selon l'une quelconque des revendications 1 à 3, **caractérisé en ce que** la première partie (4.1) de charnière est reliée avec l'élément (2.3) formant dos de livre au moyen d'une première tige de charnière (5) susceptible de pivoter autour d'un premier axe de pivotement (SA1) et **en ce que** la deuxième partie (4.2) de charnière est reliée avec la couverture (2.1, 2.2) avant ou arrière au moyen d'une deuxième tige de charnière (6) susceptible de pivoter autour d'un axe de pivotement (SA2).

5. Livre (1) selon l'une quelconque des revendications précédentes, **caractérisé en ce que** dans une position ouverte du livre (1), un plan (E') de la couverture (2.1) avant et un plan (E") de la couverture (2.2) arrière s'étendent sensiblement à la parallèle d'un plan (E"') de l'élément (2.3) formant dos de livre ou **en ce que** les plans (E', E") se rejoignent sous un angle approximativement obtus sur le plan (E'") de l'élément (2.3) formant dos de livre.

6. Livre (1) selon l'une quelconque des revendications précédentes, **caractérisé en ce que** dans une position ouverte du livre (1), le plan de coupe (SE) de la charnière (4) à double articulation forme avec le plan (E'") de l'élément (2.3) formant dos de livre un angle aigu (α).

7. Livre (1) selon l'une quelconque des revendications précédentes, **caractérisé en ce que** dans une position ouverte du livre (1), le plan de coupe (SE) de la charnière (4) à double articulation forme avec le plan (E') de la couverture (2.1) avant et avec le plan (E") de la couverture (2.2) arrière un angle aigu (α).

8. Livre (1) selon l'une quelconque des revendications précédentes, **caractérisé en ce que** la couverture (2.1) avant et/ou la couverture (2.2) arrière et/ou l'élément (2.3) formant dos de livre sont fabriqués dans une matière dure, de préférence en bois ou en matière plastique.

9. Livre (1) selon la revendication 8, **caractérisé en ce que** les charnières (4) à double articulation sont fabriquées en bois ou en matière plastique.

10. Reliure dure (2) en plusieurs parties destinée à confectionner un livre selon les revendications 1 à 8, comprenant au moins une couverture (2.1, 2.2) avant et arrière et un élément (2.3) formant dos de livre, reliant souplement l'une à l'autre la couverture (2.1, 2.2) avant et arrière, **caractérisée en ce que** la couverture (2.1, 2.2) avant et arrière est chacune reliée de manière articulée avec l'élément (2.3) formant dos de livre par l'intermédiaire d'au moins une charnière (4) à double articulation.

11. Reliure dure (2) en plusieurs parties selon la revendication 10, **caractérisée en ce que** la couverture (2.1, 2.2) avant et arrière est chacune reliée de manière articulée avec l'élément (2.3) formant dos de livre par l'intermédiaire de deux, trois ou de plusieurs charnières (4) à double articulation.

12. Reliure dure (2) en plusieurs parties selon la revendication 10 ou 11, **caractérisée en ce que** dans une position ouverte de la couverture dure (2), un plan (E') de la couverture (2.1) avant et un plan (E") de la couverture arrière (2.2), ainsi qu'un plan (E'") de l'élément (2.3) formant dos de livre se rejoignent dans un plan (E) commun et **en ce que** le plan de coupe (SE) de la charnière (4) à double articulation s'étend également dans le plan (E) commun.

13. Reliure dure (2) en plusieurs parties selon l'une quelconque des revendications 10 à 12, **caractérisée en ce que** la couverture (2.1, 2.2) avant et arrière est susceptible de pivoter par rapport à l'élément (2.3) formant dos de livre au moyen des charnières (4) à double articulation autour d'un angle de rotation (γ) supérieur à 180°, de préférence autour d'un angle de pivotement (γ) d'approximativement 360°.
